# EUROPÄISCHE PATENTSCHRIFT

(11) **EP 0 132 605 B1**
(45) Veröffentlichungstag und Bekanntmachung des Hinweises auf die Patenterteilung: **30.12.1986**
(21) Anmeldenummer: 84107325.7
(22) Anmeldetag: 26.06.1984
(51) Int. Cl.: D06B 3/28, D06B 19/00

(54) **Verfahren zum Nachbehandeln von strangförmigem Textilgut in Düsenfärbeapparaten**
Method of post-treating textile materials in rope form in jet-dyeing apparatuses
Procédé de traitement ultérieur de matières textiles en cordes dans des installations de teinture du type jet

(30) Priorität: 29.06.1983 DE 3323376
(43) Veröffentlichungstag der Anmeldung: 13.02.1985
(73) Patentinhaber: HOECHST AKTIENGESELLSCHAFT, 65926 Frankfurt am Main (DE)
(72) Erfinder: von der Eltz, Hans-Ulrich, Dr., D-6000 Frankfurt am Main 50 (DE)

## Beschreibung

Die vorliegende Erfindung betrifft ein Verfahren zum Nachbehandeln von textilen Web- oder Wirkwaren in Strangform mit flüssigen Behandlungsmitteln.

Die Nachbehandlung gefärbter Textilien mit beispielsweise Wasch- oder Reinigungsflotten ist allgemein bekannt und gehört zu den unverzichtbaren Bedürfnissen der Praxis, damit insbesondere wasch- und reibechte Färbungen erzielt werden können. In erster Linie handelt es sich dabei um das Ausspülen von Flottenresten, nicht fixierten Farbstoffanteilen, Chemikalien, Hilfsmitteln u. dgl. aus der vorgängigen Behandlungsstufe. Oft ist danach noch eine weitere Nachbehandlung, z. B. Weichmachen angebracht, auf daß sich das Verfahrenserzeugnis in Bezug auf die Gebrauchseigenschaften optimieren läßt.

Beim Färben auf Kurzflotten-Jetfärbemaschinen im Flottenverhältnis von 1 : 7 sind in der Regel 12 Nachbehandlungsbäder anstelle von 6 bei einer Flottenlänge von 1 : 20 notwendig. Bei jedem einzelnen dieser üblichen Nachbehandlungsvorgänge spielt für deren Wirksamkeit hinsichtlich einer möglichst vollständigen Entfernung von in der Ware zurückgebliebenen Anteilen an dem ursprünglichen Behandlungsmittel der Verdünnungsfaktor, der durch die dem Färbeapparat zugeführte Nachbehandlungsflotte (Spülflotte) erreicht wird, eine ausschlaggebende Rolle.

In vielen Strangfärbemaschinen, besonders solchen. nach dem Jetfärbe-Prinzip, stößt gerade dieser Tatbestand auf erhebliche Schwierigkeiten, so daß ebenda beim Färbejet, vor allem im kurzen Flottenverhältnis, erfahrungsgemäß mit 4 bis 5 dieser Nachbehandlungsbäder mehr gerechnet werden muß, als es z. B. in einer Haspelkufe der Fall ist.

Das bedingt einen erheblichen Mehrverbrauch an Zeit und kostbarem Wasser.

Aufgabe der vorliegenden Erfindung ist es also, die Nachbehandlung in Strangfärbemaschinen zu intensivieren, um die Anzahl der für ein einwandfreies färberisches Ergebnis erforderlichen Nachbehandlungsbäder zu reduzieren und somit Zeit-und Wasserersparnisse zu ermöglichen.

Es wurde nun gefunden, daß die vorstehend umrissene Aufgabe zufriedenstellend gelöst und eine Verbesserung der Entwässerung des Textilgutes zwischen den einzelnen Nachbehandlungsstufen realisiert werden kann. wenn man im Zuge der Maßnahmen zur Nachbehandlung des Warenstranges von der in der veröffentlichten europäischen Patentanmeldung EP-A-0014919 erläuterten neuartigen Antriebsart für Endlosware auf Jetfärbemaschinen Gebrauch macht und die Rotation der strangförmigen Ware, welche von der durch den Düsenstrahl bei seinem Auftreffen in Fortbewegungsrichtung auf das Fasermaterial übertragenen kinetischen Energie bewerkstelligt und im Gange gehalten wird, während des Ablaufenlassens des z. B. Färbebades und der darauffolgenden Nachbehandlungsbäder sowie während des Nachfüllens der letzteren nicht unterbricht, sondern diesen Antrieb anstelle durch alleinige Flottenumwälzung mit Hilfe eines Gas-oder Dampfstromes fortsetzt, und so den textilen Warenstrang auf diese Weise praktisch unter Ausschluß irgendwelcher Beteiligung eines flüssigen Behandlungsmediums in Umlauf hält. Dabei wird - ohne daß es zu einem Warenstillstand kommt - eine gute Entwässerung zuwege gebracht.

Gegenstand der vorliegenden Erfindung ist somit ein Verfahren zur Nachbehandlung von in Jet-Stückfärbeanlagen diskontinuierlich in Endlosform umlaufenden Warensträngen aus textilen Geweben oder Gewirken nacheinander, aber jeweils für sich als separater Vorgang auf der gleichen apparativen Anordnung mit mehreren, vorzugsweise unterschiedlichen Behandlungsflüssigkeiten zwecks Ausspülen von Rückständen von im Verlauf einer vorgängigen Naßbehandlungsoperation zur Textilveredlung, z. B. Bleichen, Färben oder Ausrüsten, nach der Ausziehtechnik vom Warenstrang nicht absorbierten bzw. fixierten Behandlungsmitteln, wobei man den Vorschub für den Transport des Warenstranges innerhalb der in sich geschlossenen Anlage über die Betätigung des Düsensystems hydraulisch bewirkt, solange flüssiges Behandlungsmedium gleichsinnig umgewälzt wird, und sodann während des Ablassens und Wiedereinfüllens von Behandlungsflüssigkeit mittels eines strömenden Gases bzw. Dampfes aufrechterhält, dadurch gekennzeichnet, daß man durch das Antriebsgas eine weitergehende Entwässerung des Warenstranges zwischen den einzelnen, gegebenenfalls verschiedenartigen Nachbehandlungsschritten herbeiführt, indem man den Warenstrang nach Entleerung des Warenspeicherraumes des Färbejets von der Behandlungsflüssigkeit noch mehrere Zyklen ohne jegliche Flotteneinwirkung zirkulieren läßt, bevor die nächste Nachbehandlungsflotte zugeführt wird.

Aufgrund der oben dargelegten Maßnahmen wird zugleich vermieden, daß sich infolge der im Speicherraum der Jetfärbemaschine aufeinanderliegenden Packungsschichten des textilen Warenstranges dort eine Flottensackbildung ergibt, die das vollständige Ablaufen des Behandlungsbades behindert. Fernerhin wird durch das rasche Verlegen der Warenfalten das Ablaufen des Haftwassers erleichtert, so daß eine umfassendere Zwischenentwässerung des Textilgutes stattfindet, was sich beim Neubefüllen des Jets mit der jeweils nachfolgenden Flotte in einem günstigeren Verdünnungsfaktor auswirkt. Nach der Erfindung ist es somit möglich, sogar mehrere Nachbehandlungsflotten einzusparen, Eine verringerte Anzahl von Nachbehandlungsbädern bedeutet indessen - wie schon gesagt - nicht nur weniger Wasser- und Energieverbrauch, sondern auch einen Zeitgewinn.

Im übrigen kann der erfindungsgemäß erzielbare Entwässerungseffekt noch durch zusätzliche mechanische Maßnahmen, wie z. B. die Ausnutzung von beim Warenlauf auftretenden Zentrifugalkräften oder das Absaugen des Haftwassers vom laufenden Strang mittels Unterdruck gesteigert werden.

Ein weiterer Vorteil des neuen Verfahrens liegt darin, daß aufeinanderfolgende Nachbehandlungsstufen isotherm oder mit jeweils anderer Temperatur erfolgen können, da die Wahl des Antriebsgases beides zuläßt. Dadurch können krasse Temperaturübergänge und somit aus solchem Anlaß verursachte Schwielenbildung ausgeschlossen werden.

Das verwendete Antriebsgas wird verfahrensgemäß im Kreislauf geführt. Bei dieser Gelegenheit wird die Wirtschaftlichkeit der Arbeitsweise erhöht, weil nicht laufend neues Gas eingesetzt und auf die notwendige Behandlungstemperatur erhitzt werden muß. Es genügt vollkommen, die bei dem umgewälzten Gas eingetretene Temperaturabnahme auszugleichen bzw. erlittene Gasverluste zu ersetzen.

In dem Gaskreislauf kann zweckmäßig ein Wasserabscheider eingebaut sein, der es erlaubt, vom Antriebsgas aufgenommenes Wasser abzuscheiden und aus dem System abzuleiten.

Nach Beendigung der Gesamtbehandlung ist es vorteilhaft, daß der textile Warenstrang nur mit einer mäßigen Restfeuchte der Jetfärbemaschine entnommen werden kann und so zum Trocknen kommt.

## Patentansprüche

1. Verfahren zur Nachbehandlung von in Jet-Stückfärbeanlagen diskontinuierlich in Endlosform umlaufenden Warensträngen aus textilen Geweben oder Gewirken nacheinander, aber jeweils für sich als separater Vorgang auf der gleichen apparativen Anordnung mit mehreren, vorzugsweise unterschiedlichen Behandlungsflüssigkeiten zwecks Ausspülen von Rückständen von im Verlauf einer vorgängigen Naßbehandlungsoperation zur Textilveredlung nach der Ausziehtechnik vom Warenstrang nicht absorbierten bzw. fixierten Behandlungsmitteln. wobei man den Vorschub für den Transport des Warenstranges innerhalb der in sich geschlossenen Anlage über die Betätigung des Düsensystems hydraulisch bewirkt, solange flüssiges Behandlungsmedium gleichsinnig umgewälzt wird, und sodann während des Ablassens und Wiedereinfüllens von Behandlungsflüssigkeit mittels eines strömenden Gases aufrechterhält, dadurch gekennzeichnet, daß man durch das Antriebsgas eine weitergehende Entwässerung des Warenstranges zwischen den einzelnen, gegebenenfalls verschiedenartigen Nachbehandlungsschritten herbeiführt, indem man den Warenstrang nach Entleerung des Warenspeicherraumes des Färbejets von der Behandlungsflüssigkeit noch mehrere Zyklen ohne jegliche Flotteneinwirkung zirkulieren läßt, bevor die nächste Nachbehandlungsflotte zugeführt wird.

2. Verfahren nach Anspruch 1, dadurch gekennzeichnet, daß man die Entwässerung des textilen Warenstranges durch mechanische Maßnahmen. insbesondere die Ausnutzung von beim Warenlauf auftretenden Zentrifugalkräften oder das Absaugen des Haftwassers mittels Unterdruck unterstützt.

## Claims

1. A process for the aftertreatment. as successive but separate stages on the same apparatus with a plurality of preferably different treatment liquids, of ropes of woven or knitted textile fabrics discontinuously circulating in endless form in jet piece-dyeing apparatus for the purpose of rinsing off residues of unabsorbed or unfixed treatment agents from a preceding textile-finishing wet- treatment operation by the exhaust method, the propelling force for transporting the textile rope within the self-contained apparatus being provided hydraulically through the actuation of the jet system as long as liquid treatment agent is circulating in the same direction and then being maintained during the discharge of and refill with treatment liquid by means of a gas flow, which comprises bringing about, by means of the drive gas, more substantial dewatering of the textile rope between the individual aftertreatment operations which may be different if desired, by allowing the textile rope to circulate an additional number of cycles without any action of liquor after emptying the storage space of the dyeing jet from the treatment liquid and before the next aftertreatment liquor is fed in.

2. The process as claimed in claim 1, wherein the dewatering of the textile rope is assisted by mechanical measures, in particular by utilizing the centrifugal forces arising in the transport of the goods or by drawing off the adhering water by means of a vacuum.

## Revendications

1. Procédé pour le traitement complémentaire d'écheveaux de matières textiles, tissus ou tricots, circulant sous forme sans fin d'une manière discontinue dans des installations de teinture de pièces à jet, successivement mais chacun en une opération séparée sur la même installation, avec plusieurs liquides de traitement, de préférence différents, en vue d'éliminer par rinçage les résidus des agents de traitement qui n'ont pas été absorbés ou fixés au cours d'une opération de traitement en milieu humide précédente, destinée à ennoblir le textile, suivant la technique d'épuisement d'écheveaux, l'avancement pour le transport de l'écheveau se faisant à l'intérieur de l'installation en elle-même fermée sous l'action du système de tuyère, par voie hydraulique, aussi longtemps que le milieu de traitement liquide est en circulation dans le même sens, et cet avancement étant ensuite maintenu par un courant de gaz ou de vapeur au cours de l'évacuation et du remplacement du liquide de traitement, procédé caractérisé en ce que l'on provoque par le gaz moteur une élimination d'eau plus poussée de l'écheveau entre les étapes de traitement individuelles, éventuellement différentes, en laissant circuler l'écheveau pendant encore plusieurs cycles sans aucune action du bain après avoir vidé du liquide de traitement le logement de la marchandise de la tuyère de teinture, avant d'y amener le bain de traitement complémentaire suivant.

2. Procédé selon la revendication 1, caractérisé en ce que l'on facilite l'élimination d'eau de l'écheveau de matière textile par des moyens mécaniques, notamment en mettant à profit les forces centrifuges produites par la matière en mouvement ou en éliminant l'eau retenue par essorage sous pression réduite.
